# EUROPÄISCHE PATENTSCHRIFT

(11) **EP 1 743 072 B1**
(45) Veröffentlichungstag und Bekanntmachung des Hinweises auf die Patenterteilung: **10.06.2009**
(21) Anmeldenummer: 05744916.7
(22) Anmeldetag: 28.04.2005
(51) Int. Cl.: E01B 9/30

(54) **Befestigung für eine Schiene**
Rail fixing device
Dispositif de fixation de rail

(30) Priorität: 29.04.2004 DE 102004021091
(43) Veröffentlichungstag der Anmeldung: 17.01.2007
(73) Patentinhaber: Voestalpine BWG GmbH & Co.KG, 35510 Butzbach (DE); VAE GmbH, 1010 Wien (AT); PANDROL LIMITED, Addlestone, Surrey KT15 2AR (GB); VAE EISENBAHNSYSTEME GMBH, 8740 Zeltweg (AT)
(72) Erfinder: HÖHNE, Hubertus, 35510 Butzbach (DE); DIETZE, Hans-Ulrich, 39175 Biederitz (DE); OSSBERGER, Heinz, A-8734 Grosslobming (AT); LEITNER, Josef, A-8741 Weisskirchen (AT); PORRILL, John, Godalming Surrey GU7 1SP (GB); SEELEY, David R., Bengeo Hertford SG14 3JW (GB)
(74) Vertreter: Stoffregen, Hans-Herbert
(86) Internationale Anmeldenummer: PCT/EP2005/004565
(87) Internationale Veröffentlichungsnummer: WO 2005/106124

(56) Entgegenhaltungen:
- EP-A- 0 619 852
- PATENT ABSTRACTS OF JAPAN Bd. 2003, Nr. 11, 5. November 2003 (2003-11-05) & JP 2003 193402 A (EAST JAPAN RAILWAY CO; TETSUDO KIKI KK), 9. Juli 2003 (2003-07-09)

## Beschreibung

Die Erfindung bezieht sich auf eine Schiene deren Fuß mittelbar oder unmittelbar auf einer Betonschwelle abstützbar ist, umfassend zumindest eine mehrere Schenkel aufweisende elastische Spannklemme, von denen zumindest ein Schenkel sich innerhalb einer Aufnahme wie Schulter oder Kanal einer Halterung erstreckt, die mit der Betonschwelle verbindbar ist, und zumindest ein weiterer Schenkel auf dem schiencnfuß abstützbar ist, wobei die Halterung lösbar in der Betonschwelle oder in einem auf dieser abstützbaren ersten plattenelement angeordnet und über ein Schraubelement mit der Betonschwelle verbunden ist.

Eine Schienenbefestigung mit einer elastischen Spannklemme ist der EP-B-0 619 852 zu entnehmen, Dabei weist die Spannklemme in Draufsicht ungefähr die Form eines M auf und umfasst zwei äußere Schenkel und zwei innere Schenkel, die jeweils über Bogenabschnitte miteinander verbunden sind. Die äußeren Schenkel werden in Aufnahmen einer Halterung fixiert, wohingegen die inneren Schenkel bzw. der diese verbindende Bogen auf einem Schienenfuß abgestützt sind. Die Halterung weist zwei zueinander beabstandete Schultern mit U-förmig ausgebildeten kanalartigen Öffnungen als die Aufnahmen auf, in die die Enden der äußeren Schenkel eintreibbar sind, um sodann mit der erforderlichen Vorspannung die zu sichernde Schiene über die inneren Schenkel niederzuhalten. Die Halterung kann entweder über einen Zapfen in einer Betonschwelle einbetoniert sein oder z. B. durch Schweißen mit einer Rippenplatte verbunden werden.

Eine in Draufsicht eine E-Fonn bildende Spannklemme zum Befestigen einer Schiene ist aus der AT-C-350 608 bekannt. Zum Fixieren der Spannklemme wird ein Schenkel in einen Kanal eines Verankerungsgliedes geschlagen, das seinerseits in einer Betonschwelle eingegossen ist.

Eine eine W-Geometrie aufweisende Spannklemme ist der DE-C-39 18 091 zu entnehmen. Abschnitte der Spannklemme werden in einer rinnenförmigen Vertiefung einer Winkelführungsplatte festgelegt. Gegenüberliegende Abschnitte der Spannklemme stützen sich auf einem Schienenfuß ab. Die Spannklemme selbst wird über eine Durchsteckschraube mit einer Betonschwelle verbunden.

Eine Schienenbefestigung der eingangs genannten Art ist der GB-A-944,688 zu entnehmen. Dabei ist die Halterung blockartig ausgebildet und gegenüber einer Betonschwelle mittels eines kappenförmigen Elements oder einer Harz- oder Schutzschicht elektrisch isoliert Kappe und Schutzschicht werden dabei nach Aushärten der Betonschwelle in eine entsprechende Aussparung eingebracht.

Bei Schienenbefestigungen nach der GB-A-2 370 062 und US-A-5,221,044 gehen von Halterungen Spannklemmen aus, die sich zum einen in der Halterung erstrecken und zum anderen an einem Schienenfuß abstützen. Die Halterungen selbst sind lösbar mit einer Rippenplatte verbunden. Zusätzlich kann nach der US-A-5,221,044 eine Schwalbenschwanzverbuidung vorgesehen sein, um die Halterung in der Rippenplatte zu fixieren. Eine entsprechende Befestigungsart ergibt sich auch aus der US-A-4,967,954. Zusätzlich wird die Halterung unmittelbar mit einer Rippenplatte verschraubt. Eine Halterung für eine Schienenbefestigung nach der JP-A-2003193402 ist auf einer Bodenplatte befestigt, von der ein Gleitstuhl ausgeht.

Vorbekannte Schienenbefestigungen mit Spannklemmen zuvor beschriebener Art weisen den Nachteil auf, dass insbesondere im Bereich von Weichen und Kreuzungen, in denen Schienen dicht nebeneinander laufen, nicht hinreichend Platz zur Verfügung steht, um die Spannklemmen zu positionieren und zu sichern. Daher sind in diesem Bereich grundsätzlich Sonderkonstruktionen zum Befestigen der Schienen erforderlich.

Ausgehend von einer Befestigung zuvor beschriebener Art liegt der Erfindung die Aufgabe zugrunde, eine eindeutige Positionierung der Halterung sicherzustellen, wobei außerdem mit konstruktiv einfachen Maßnahmen platzsparend und in erforderlichem Umfang eine Sicherung erfolgen soll.

Zur Lötung der Aufgabe wird eine Schienenbefestigung vorgeschlagen, in der die Halterung in einem aus elektrisch isolierendem Material bestebenden und in der Betonschwelle eingegossenen Einsatz angeordnet ist.

Abweichend von vorbekannten Schwellenbefestigungen wird eine Halterung mit einer Spannklemme vorgeschlagen, die sich zumindest abschnittsweise innerhalb der Halterung erstreckt, wobei die Halterung lösbar in eine Betonschwelle oder ein Plattenelement wie Rippenplatte oder Erhöhung im Bereich einer Zungenwurzel einsetzbar und sodann über ein Schraubelement wie eine Durchsteckschraube mit der Betonschwelle verbunden ist. Dabei ersteckt sich der Kopf des Schraubelementes unterhalb des bzw. der Schenkel, die auf dem Schienenfuß oder einem Element abgestützt sind, über das ein oder mehrere Schienenfüße gesichert werden.

Dadurch, dass die Halterung lösbar und somit austauschbar ausgebildet ist, ergibt sich eine hohe Flexibilität zum Positionieren der Halterung und im Falle einer Beschädigung die Möglichkeit eines einfachen Austausches. Demgegenüber werden bei den eine M-bzw. E-Geometrie aufweisenden Spannklemmen Halterungen benutzt, die fest, also bleibend mit der Betonschwelle oder einer Rippenplatte verbunden sind.

Die Halterung greift formschlüssig in den Einsatz ein, der vorzugsweise einen von einer Kreisgeometrie abweichenden Querschnitt aufweist Hierdurch wird die Möglichkeit eröffnet, dass der in die Betonschwelle eingegossene Einsatz beim Gießen derart ausgerichtet wird, dass die die Spannklemme aufnehmende und formschlüssig in den Einsatz eingreifende Halterung positionsgerecht zu der Schiene ausgerichtet wird, damit also die von der Halterung ausgehende Spannklemme im erforderlichen Umfang sich auf dem Schienenfuß abstützen und somit die Schiene sichern kann.

Der Einsatz wird beim Gießen der Betonschwelle vorzugsweise über Ansätze mit dem Bodenblech der Gießform verbunden, die beim Entfernen des Bodenblechs von dem Einsatz getrennt werden. Hierdurch ist sichergestellt, dass der Einsatz die gewünschte Orientierung zu der auf der Betonschwelle anzuordnenden Schiene aufweist.

Insbesondere weist der Einsatz abschnittsweise eine Hohlzylindcrgeometrie mit diametral verlaufenden Vorsprüngen auf, denen entsprechende Vorsprüngen in der Halterung zugeordnet sind, so dass diese entsprechend dem Einsatz zu der Schiene ausgerichtet werden.

Insbesondere weist die Halterung einen Basisabschnitt mit bodenseitigem Formansatz auf, dessen Außengeometrie der Innengeometrie des Einsatzes angepasst ist. Bevorzugterweise weist der Formansatz eine Zylinderscheibengeometrie mit Vorsprüngen auf, die einer Zylinderabschnittsgeometrie folgen.

Von dem Basisabschnitt der Halterung können zwei jeweils einen Schenkelabschnitt der Spannklemme aufnehmende Schultern ausgehen, wobei zwischen den Schultern das Schraubelement wie Durchsteckschraube verläuft. Zwischen den Schultern erstrecken sich auch der bzw. die Schenkel der Spannklemme, die sich auf dem Schienenfuß oder dem Element abstützen, über die nebeneinander verlaufende Schienenfüße gesichert werden sollen.

Der Einsatz, der die Halterung elektrisch gegenüber der Betonschwelle isoliert, sollte ferner bodenseitig einen hülsenförmigen und senkrecht zur Längsachse der Betonschwelle verlaufenden Abschnitt aufweisen, innerhalb dem sich abschnittsweise der Schaft des Schraubelementes erstreckt.

Sofern die Halterung nicht unmittelbar in die Betonschwelle eingesetzt wird, sondern in das erste Plattenelement wie in eine Rippenplatte oder in eine eine Erhöhung im Bereich der Zungenwurzel ermöglichende Zwischenplatte, ist in diesem eine die Halterung formschlüssig aufnehmende Aufnahme vorhanden. Formschlüssig wird dabei bevorzugterweise ebenfalls der Formansatz aufgenommen, wobei die Unterseite des Basisabschnitts der Halterung auf dem ersten Plattenelement aufliegt.

Sofern das erste Plattenelement eine eine Erhöhung im Bereich einer Zungenschiene bildende Zwischenplatte ist, sollte diese eine Durchgangsöffnung mit einem Querschnitt aufweisen, der dem Formansatz der Halterung entspricht. Zum bodenseitigen Abstützen der Halterung erstreckt sich in der Durchgangsöffnung ein Distanzstück aus vorzugsweise elektrisch isolierendem Material, das von einem Einsatz ausgeht, der in der Betonschwelle eingelassen ist und bodenseitig einen hülsenartigen Fortsatz aufweisen kann, der vom Schaft eines Schraubelementes durchsetzt ist. Damit das Distanzelement eine hinreichende Steifigkeit aufweist, weist dieses konzentrisch zueinander verlaufende Außen- und Innenwandungen auf, die über radial verlaufende Stege verbunden sind.

Nach einem eigenerfinderischen Vorschlag der Erfindung ist vorgesehen, dass der Basisabschnitt der Halterung zwischen zwei Schienenfüßen angeordnet ist, dass von dem Basisabschnitt zwei Paare von Schultern ausgehen, dass von jedem Paar der Schultern eine Spannklemme ausgeht und dass zwischen zwei Paaren von Schultern, ein zu dem Basiselement verstellbares und sich auf den Schienenfüßen abstützendes zweites Plattenelement verläuft, auf dem sich zumindest jeweils ein Schenkel von jeder der Spannklemmen abstützt.

Anstelle von zwei Paar Schultern können auch zwei zueinander beabstandete kanalartige Aufnahmen von dem Basisabschnitt ausgehen, um einen Schenkel einer in Draufsicht eine E-Form aufweisenden Spannklemme aufzunehmen, wie diese in der AT-C 350 608 beschrieben ist.

Durch die diesbezügliche Konstruktion ist auf einfache Weise ein sicheres Niederhalten von Schienen möglich, die unmittelbar nebeneinander verlaufen, wie dies im Bereich von Weichen bzw. Kreuzungen der Fall ist.

Der die zwei Paare Schultern bzw. die zwei Kanäle aufweisende Basisabschnitt weist vorzugsweise eine Quadergeometrie auf, wobei von dem Basisabschnitt ein im Schnitt eine rechteckförmige Geometrie mit abgerundeten Ecken aufweisender Formansatz ausgeht, der formschlüssig einen entsprechenden in der Betonschwelle eingegossenen zweiten Einsatz eingreift. Durch die Geometrie des Einsatzes bzw. Formansatzes ist somit sichergestellt, dass eine eindeutige Orientierung der Halterung zu den Schienen erfolgt.

Der entsprechende den im Schnitt rechteckförmigen Formensatz aufnehmende Einsatz weist einen bündig in Außenfläche der Betonschwelle übergehenden äußeren Abschnitt auf, auf den der Basisabschnitt bodenseitig abgestützt ist und in dessen Mittenbereich eine den Formansatz formschlüssig aufnehmende Vertiefung verläuft, von der ein von dem Schaubenelement durchsetzter hülsenförmiger Abschnitt ausgeht.

Zur Erzielung einer hinreichenden Steifigkeit des Einsatzes ist vorgesehen, dass unterseitig entlang des äußeren Abschnittes radial verlaufende Versteifungsrippen vorhanden sind.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsformen.

Es zeigen:
- Fig. 1: einen Lageplan einer Weiche,
- Fig. 2: einen Schnitt entlang der Linie A-A in Fig. 1,
- Fig. 3: eine Draufsicht auf einen Ausschnitt einer Betonschwelle im Bereich des Schnitts A-A gemäß Fig. 2,
- Fig. 4: eine perspektivische Darstellung des Ausschnitts gemäß Fig. 2 und 3,
- Fig. 5: einen Schnitt entlang der Linie B-B in Fig. 1,
- Fig. 6: in Draufsicht die Darstellung gemäß Fig. 5,
- Fig. 7: eine perspektivische Darstellung des Ausschnitts gemäß der Fig. 5 und 6,
- Fig. 8: einen Schnitt entlang der Linie C-C in Fig. 1,
- Fig. 9: eine Draufsicht im Bereich des Schnitts gemäß Fig. 8,
- Fig. 10: eine perspektivische Darstellung des Ausschnitts gemäß Fig. 8 und 9,
- Fig. 11: einen Schnitt entlang der Linie D-D in Fig. 1,
- Fig. 12: eine Draufsicht des Ausschnitts gemäß Fig. 11,
- Fig. 13: eine perspektivische Darstellung des Ausschnitts gemäß der Fig. 11 und 12,
- Fig. 14: einen Schnitt entlang der Linie E-E in Fig. 1,
- Fig. 15: eine Draufsicht auf den Ausschnitt gemäß Fig. 14,
- Fig. 16: eine perspektivische Darstellung des Ausschnitts gemäß der Fig. 14 und 15,
- Fig. 17: eine auseinander gezogene Darstellung der Elemente des Ausschnitts gemäß der Fig. 2 bis 4,
- Fig. 18: eine auseinander gezogene Darstellung der Elemente gemäß der Fig. 5 bis 7,
- Fig. 19: eine auseinander gezogene Darstellung der Elemente gemäß Fig. 8 bis 10,
- Fig. 20: eine auseinander gezogene Darstellung der Elemente gemäß der Fig. 11 bis 13,
- Fig. 21: eine auseinander gezogene Darstellung der Elemente gemäß der Fig. 14 bis 16,
- Fig. 22: eine Draufsicht auf eine erste Ausführungsform eines Einsatzes,
- Fig. 23: einen Schnitt entlang der Linie A-A in Fig. 22,
- Fig. 24: eine Draufsicht auf eine zweite Ausführungsform eines Einsatzes,
- Fig. 25: einen Schnitt entlang der Linie A-A in Fig. 24,
- Fig. 26: eine perspektivische Darstellung des Einsatzes gemäß der Fig. 24 und 25 von unten und
- Fig. 27: eine Draufsicht auf ein Distanzstück.

In den Figuren, in denen grundsätzlich für gleiche Elemente gleiche Bezugszeichen verwendet werden, sind Befestigungen für in einer Weiche verlaufende Schienen dargestellt. Zur Befestigung der Schienen dienen dabei elastische Spannklemmen und diese aufnehmende Halterungen, wie diese grundsätzlich in der EP-B-0 619 852, insbesondere in den Fig. 1 bis 5 erläutert worden sind. Insoweit wird auf die diesbezügliche Offenbarung Bezug genommen. Allerdings wird die Erfindung auf diese Form der Spannklemmen nicht beschränkt. Vielmehr ist die erfindungsgemäße Lehre auch mit Spannklemmen anderer Geometrie und mit solchen realisierbar, die von Halterungen aufgenommen werden, die zur Sicherung der Spannklemmen keine Schultern, sondern z. B. einen Kanal aufweisen, wie dies aus der Befestigung nach der AT-C-350 608 bekannt ist. Insoweit wird auch auf die diesbezügliche Offenbarung ausdrücklich Bezug genommen.

In Fig. 1 ist rein prinzipiell ein Lageplan einer einfachen Weiche rechts dargestellt. Die Schienen sind dabei auf Betonschwellen abgestützt und werden - erneut rein beispielhaft - über sogenannte Pandrol^{®}-Clips gesichert, wie diese der EP-B-0 619 852 zu entnehmen sind.

Die Fig. 2 bis 4 und 17 sollen eine Normalbefestigung einer Schiene im Gleis bzw. einer Backenschiene 10 unmittelbar vor der Zungenspitze verdeutlichen. Die Backenschiene 10 ist in gewohnter Weise auf einer elastischen Zwischenlage (pad) 12 abgestützt, die auf der Oberseite 14 einer Betonschwelle 16 angeordnet ist. Die Schiene 10 wird über auf deren Fuß 18 sich abstützende Spannklemmen 20, 22 gesichert, die von Halterungen 24, 26 ausgehen.

Die Spannklemmen 20, 22 weisen in Draufsicht ungefähr die Form eines M auf und umfassen äußere Schenkel 28, 30, die über Bogenabschnitte 32, 34 in innere Schenkel 36, 38 übergehen, die wiederum über einen Bogenabschnitt 40 miteinander verbunden sind. Die äußeren Schenkel 28, 30 werden beim Fixieren der Spannklemmen 20, 22 in den Halterungen 24, 26 und zwar in sogenannte Schultern 42, 44 eingeschlagen. Aufgrund des Verlaufs der Schenkel 28, 30, 32, 34, 36, 38, 40 liegt sodann mit Vorspannung der Abschnitt 40 der Spannklemme 20, 22 auf dem Schienenfuß 18 bzw. dem jeweiligen Längsrand 48, 50 auf und hält somit die Backenschiene 10 nieder. Dabei ist der Bogenabschnitt 40 von einer aus elektrisch isolierendem Material bestehenden Hülse 46 umgeben, um eine elektrische Trennung zwischen den Spannklemmen 20, 22 und der Backenschiene 10 zu erreichen.

Ist der prinzipielle Aufbau der Spannklemmen 20, 22 allein anhand der Spannklemme 20 erläutert worden, so gilt entsprechendes für die Spannklemme 22. Gleichfalls wird auch nachstehend der Aufbau der Halterungen 24, 26 und am Beispiel der Halterung 24 erläutert.

Die Halterung 24 mit den die Schenkel 28, 30 aufnehmenden Schultern 42, 44, die jeweils einen seitlich offenen U-förmigen Kanal 52, 54 zur Aufnahme der Schenkel 28, 30 aufweisen, gehen von einem Basisabschnitt 56 aus, der seinerseits bodenseitig einen scheibenförmigen Formansatz 58 aufweist, der auf gegenüberliegenden Seiten Vorsprünge 60, 62 aufweist. Der Formansatz 58 wird zum Montieren der Halterung 24, 26 in einen dem Formansatz 58 geometrisch angepassten und aus elektrisch isolierendem Material bestehenden Einsatz 64 eingebracht, der in der Betonschwelle 16 eingegossen ist.

Wie die Darstellungen der Fig. 22 und 23 verdeutlichen, weist zum formschlüssigen Aufnehmen des Formansatzes 58 der Einsatz 64 eine einem Hohlzylinder folgende Umfangswandung 66 auf, die in gegenüberliegenden Bereichen Ausbuchtungen 68, 70 sogenannte Ohren aufweist, die den vorspringenden Abschnitten bzw. Vorsprüngen 60, 62 des Formansatzes 58 geometrisch angepasst sind. Die Höhe des Einsatzes 64, d. h. dessen Umfangswandung 66 entspricht der Höhe des Formansatzes 58, so dass dieser bei montierter Halterung 24, 26 auf der Innenfläche eines Bodens 72 des Einsatzes 64 aufliegt. Oberer Rand 74 des Einsatzes 64 geht bündig oder nahezu bündig in die Betonschwelle 16, d. h. dessen Oberfläche 76 über, wie die Fig. 2, 4 und 17 verdeutlichen.

Der Boden 72 des Einsatzes 64 setzt sich in einem hülsenförmigen Abschnitt 78 fort, der bei montierter Halterung 24, 26 vom Schaft 80 einer Durchsteckschraube 82, 84 durchsetzt ist. Der hülsenförmige Abschnitt 78 weist endseitig eine Erweiterung 86 auf, die eine Manschette 88 aufnimmt. Innerhalb der Manschette 88 und formschlüssig von dieser aufgenommen ist eine Mutter 90 angeordnet, um die Schraube 82, 84 im erforderlichen Umfang anziehen und damit die Halterung 24, 26 sichern zu können.

Bezüglich der Durchsteckschraube 82, 84 und deren Sicherung wird auf hinlänglich bekannte Konstruktionen verwiesen, wie diese z. B. der DE-C-33 39 710 zu entnehmen sind.

Bei montierter Halterung 24, 26 verläuft die Durchsteckschraube 82, 84, d. h. deren Kopf 92, 94 unmittelbar oberhalb des Basisabschnitts 56 der Halterung 24, 26, ohne dass ein Eintreiben des Spannelementes 20, 22 in die Halterung 24, 26, d. h. das Eindringen der äußeren Schenkel 28, 30 in die U-förmigen Kanäle 52, 54 oder Aufnahmen der Schultern 42, 44 behindert werden kann.

Bei montierter Halterung 24, 26 liegt die Unterseite des Basisabschnitts 56 flächig auf der Oberfläche 76 der Betonschwelle 16 auf. Ferner ist schienenseitiger Stirnbereich der Halterung 24, 26 zumindest abschnittsweise von einem Isolatorelement 96, 98 abgedeckt, das auf die Halterung 24, 26 aufschiebbar ist, wie dies in der EP-B-0 619 852 erläutert ist.

Abweichend von vorbekannten Schienenbefestigungen ist erfindungsgemäß vorgesehen, dass die Spannklemmen 20, 22, die sich zum Fixieren der Schiene 10 auf den Schienenfuß 12 bzw. dessen Längsrändern 48, 50 abstützen, nicht von fest mit der Betonschwelle 16 verbundenen wie eingegossenen Halterungen ausgehen, sondern von den mit der Betonschwelle 16 lösbar verbundenen Halterungen 24, 26, die ihrerseits formschlüssig in den aus elektrisch isolierendem Material bestehenden Einsätzen 64 einsetzbar sind.

Dieser Einsatz 64 wird beim Gießen der Betonschwelle 16 an der Bodenplatte der Form fixiert, um eine eindeutige Ausrichtung zu der zu befestigenden Schiene 10 sicherzustellen. Dadurch, dass der Einsatz 64 und entsprechend die Formansätze 58 der Halterung 24, 26 geometrisch aneinander angepasst sind und formschlüssig ineinander greifen, ist die Halterung 24, 26 gleichfalls derart auf die zu befestigende Schiene 10 ausgerichtet, dass diese durch die Spannklemmen 20, 22 in gewünschtem Umfang fixierbar ist.

Die Konstruktion der lösbaren Halterung, von der eine Spannklemme ausgeht, ist nicht nur im Bereich normaler Schienen bzw. im Bereich der Backenschiene 10 vorzugsweise unmittelbar vor der Zunge realisierbar, sondern auch im Bereich einer Zungenschiene 100. In diesem dem Schnitt B-B in Fig. 1 entsprechenden Bereich der Weiche ist die Backenschiene 10 auf einer Rippenplatte 102 angeordnet, also nicht unmittelbar auf einer Betonschwelle 104.

Die Zungenschiene ist auf einem Gleitstuhl 106 abgestützt, der in der Ausführungsform eine U-Geometrie mit zwei entlang der Betonschwelle 104 verlaufenden Seitenschenkeln 108, 110 und einem nicht bezeichneten backenschienenseitig verlaufenden Querschenkel besteht.

Die Seitenschenkel 108, 110 begrenzen einen Raum, in dem Rollen 112, 114 angeordnet sind, die über der Oberseite der Seitenschenkel 108, 110 in einem Umfang vorstehen, dass beim Verstellen der Zungenschiene 110 eine gleitende Bewegung ermöglicht wird.

Der Gleitstuhl 106 ist lösbar mit der Rippenplatte 102 über außenseitig entlang der Seitenschenkel 108, 110 verlaufende Stabfederelemente 118, 120 fixierbar, die über von der Rippenplatte 102 ausgehende im Schnitt U-förmige Widerlager 122, 124 spannbar sind. Die Widerlager 122, 124 verlaufen zwischen Abstützungen 126, 128 des Gleitstuhls 106 bzw. dessen Seitenschenkeln 108. 110, auf denen die Stabfederelemente 118, 120 bei festgelegtem Gleitstuhl 106 aufliegen.

Die Rippenplatte 102 wird im gleitstuhlseitigen Endbereich 130 in gewohnter Weise über eine Durchsteckschraube 132 gesichert, die mittels einer formschlüssig von einer Manschette 134 aufgenommenen Mutter 136 anziehbar ist, die innerhalb der Betonschwelle 104 verläuft. Entsprechend der Erläuterungen zu den Durchsteckschrauben 82, 84 wird der Schaft 138 der Durchsteckschraube 132 ebenfalls von einer aus elektrisch isolierendem Material bestehenden und in der Betonschwelle 104 eingegossenen Hülse 140 umgeben.

Der Fuß 18 der Backenschiene 10 wird in seinem in der Darstellung rechten Längsrandbereich 48 über den Gleitstuhl 106 bzw. dessen Querschenkel niedergehalten. Auf gegenüberliegender Seite erfolgt die Schienenbefestigung über eine von einer Halterung 142 ausgehende elastische Spannklemme 144, wie dies im Zusammenhang mit den Fig. 2, 3, 4 und 17 ausführlich erläutert worden ist. Die Halterung 144 weist folglich U-förmig ausgebildete kanalförmige Aufnahmen 54 in den Schultern 42, 44 auf, um die Außenschenkel 30 der Spannklemme 142 in die Halterung 144 einstecken bzw. eintreiben zu können. Von dem Basisabschnitt 56 der Halterung 144 geht der Formansatz 58 aus, der in eine entsprechend angepasste Aussparung 146 in der Rippenplatte 102 formschlüssig eingreift. Das Fixieren der Halterung 144 erfolgt über die Durchsteckschraube 84. Gleichzeitig wird die Rippenplatte 102 gesichert, da der Basisabschnitt 56 der Halterung 144 außerhalb der Aussparung 146 flächig auf der Rippenplatte 102 aufliegt.

Die Fig. 8 gibt einen Schnitt C-C in der Weiche gemäß Fig. 1 wieder, der im Bereich der Zungenwurzel verläuft. In diesem Bereich wird die Zungenschiene 100 auf einer zur Betonschwelle 148 eine Erhöhung bildenden Zwischenplatte 149 abgestützt und auf dieser fixiert. Dabei werden Spannklemmen und Halterungen benutzt, die anhand der Fig. 2 bis 7 erläutert worden sind, so dass gleichfalls für gleiche Elemente gleiche Bezugszeichen verwendet werden. So geht die die Backenschiene 10 sichernde Spannklemme 22 von der Halterung 26 aus, die entsprechend der Fig. 2 unmittelbar in der Betonschwelle 148 eingelassen ist, und zwar formschlüssig in einem in der Betonschwelle 148 eingegossenen Einsatz 150, der dem Einsatz 64 entspricht, so dass die entsprechenden Bezugszeichen verwendet werden.

Auf dem backenschienenabgewandten Längsrand 152 des Zungenschienenfußes 154 stützt sich die Spannklemme 20 ab. Die Halterung 24, d. h. dessen bodenseitiger Formansatz 58 wird in eine Aussparung 156 der Zwischenplatte 149 eingesetzt, wobei Innengeometrie der Aussparung 156 Außengeometrie des Formansatzes 58 entspricht, so dass ein formschlüssiges Ineinandergreifen erfolgt. Die Aussparung 156 ist dabei fluchtend zu einem in der Betonschwelle 148 eingegossenen Einsatz 158 ausgerichtet, der dem Einsatz 64 entspricht. Daher werden ebenfalls für gleiche Elemente gleiche Bezugszeichen verwendet.

Der Zwischenraum zwischen Bodenfläche des Formansatzes 58 und Innenfläche des Bodens 72 des Einsatzes 158 wird von einem Distanzstück 160 ausgefüllt, auf dem sich der Formansatz 58 beim Anziehen der Durchsteckschraube 82 abstützt. Das Distanzstück 160 weist folglich eine Außengeometrie auf, die dem Einsatz 158 bzw. der Aussparung 156 in der Zwischenplatte 149 bzw. den Formansatz 58 der Halterung 24 entspricht. Dies ergibt sich auch aus der Draufsicht gemäß Fig. 27.

Um das Distanzstück 160 stabil, jedoch leicht auszubilden, besteht dieses aus einer ringförmigen Außenwandung 162 und einer koaxial hierzu verlaufenden ringförmigen Innenwandung 164, die über radial verlaufende Stege 166 verbunden sind. Im Übrigen ist der Aufbau des Distanzstückes 160 aus der Fig. 27 klar ersichtlich.

Um die Backenschiene 10 und die Zungenschiene 100 mit entsprechenden zuvor erläuterten Spannklemmen in ihren einander zugewandten Längsrändern 48, 168 niederzuhalten bzw. zu verspannen, ist eine Konstruktion gewählt, die eigenerfinderischen Gehält aufweist. So erstreckt sich zwischen der Backenschiene 10 und der Zungenschiene 100 eine Halterung 170, die einen quaderförmigen Basisabschnitt 172 aufweist, von dessen Bodenfläche ein Formansatz 174 ausgeht, der ebenfalls eine quaderförmige Geometrie mit abgerundeten Ecken, jedoch kleineren Querschnitts aufweist. In Längsrichtung der Schienen 110, 100 betrachtet verlaufen zueinander beabstandet zwei Paar von Schultern 176, 178 bzw. 180, 182, die jeweils - wie die zuvor erläuterten Halterungen 24, 26 - im Schnitt U-förmige kanalförmige Aufnahmen für Außenschenkel von Spannklemmen 184, 186 bilden, die eine Konstruktion und Funktion aufweisen, die den Spannklemmen 20, 22 entsprechen.

Zwischen den Schultern 176, 178 einerseits und 180, 182 andererseits erstreckt sich eine als Brückenelement zu bezeichnende Zwischenplatte 188, die zu der Halterung 170 verstellbar ist und mit durch Stufen 190, 192 begrenzten Randabschnitten 194, 196 auf dem Schienenfuß 18 bzw. 154 der Backenschiene 10 bzw. Zungenschiene 100 bzw. deren Längsrändern 48, 168 aufliegen, wie insbesondere die Schnittdarstellung in Fig. 8 verdeutlicht. Auf der Oberfläche 198 der Zwischenplatte 188 stützen sich sodann die mittleren Schenkel der Spannklemmen 184, 186 ab, wodurch die Zwischenplatte 188 auf die Schienenfüße 18, 154 gedrückt werden.

Somit können platzsparend über Spannklemme, die im übrigen Bereich der Weiche zum Einsatz gelangen, eng nebeneinander verlaufende Schienen, also im Ausführungsbeispiel die Backenschiene 10 und die Zungenschiene 100 verspannt werden.

Um gleiche geometrische Bedingungen bezüglich des Niederhaltens wie beim unmittelbaren Abstützen auf einem Schienenfuß sicherzustellen, weist die Zwischenplatte 188 oberflächenseitig vorzugsweise eine Dachgeometrie mit Neigungswinkeln auf, die denen der Abstützflächen der Schienenfüße 18, 154 in den Bereichen entsprechen, in denen sich üblicherweise die Spannklemmen abstützen.

Die Halterung 170 geht entsprechend der Halterungen 24, 26 von einem Einsatz 200 aus, der in der Betonschwelle 148 eingegossen ist und der in den Fig. 24 bis 26 selbsterklärend dargestellt ist. So weist der Einsatz 200 einen scheibenförmigen Basisabschnitt 202 auf, der eine Flächenerstreckung aufweist, die der des Basisabschnitts 172 der Halterung 170 entspricht. Dies bedeutet, dass bei fixierter Halterung 170 diese vollständig auf dem Basisabschnitt 202 des Einsatzes 200 abgestützt und somit gegenüber der Betonschwelle 148 elektrisch isoliert ist, da der Einsatz 200 aus elektrisch isolierendem Material besteht.

Um den flächigen Basisabschnitt 220 hinreichend steif auszubilden, gehen von dessen Unterseite Versteifungsrippen aus, die beispielhaft mit den Bezugszeichen 204 und 206 versehen sind. Mittig in dem Basisabschnitt 202 verläuft eine Vertiefung 208, deren Geometrie an den Formansatz 174 der Halterung 170 angepasst ist, so dass infolgedessen die Halterung 170 formschlüssig mit dem Einsatz 200 zusammenwirkt. Vom Boden 210 der Vertiefung 208 geht sodann eine Hülse 212 aus, die von einer Durchsteckschraube 214 bzw. dessen Schaft 216 durchsetzbar ist, wie dies im Zusammenhang mit den Durchsteckschrauben 82 und 84 erläutert worden ist. Entsprechend wird die Durchsteckschraube 214 auch in der Betonplatte über eine Mutter 218 gesichert, die formschlüssig von einer Manschette 220 aufgenommen ist, die mit der Hülse 212 verbunden ist und in der Betonschwelle 148 verläuft. Andere gleichwirkende technische Lösungen sind ebenfalls möglich.

Eine sogenannte Doppelbefestigung, wie diese im Zusammenhang mit der Halterung 170 und der unmittelbar benachbart zueinander verlaufenden Backen- und Zungenschienen 10, 100 erläutert worden ist, ist auch dem Schnitt D-D in Fig. 1 zu entnehmen, der anhand der Fig. 11, 12, 13 und 20 erläutert wird. Dabei werden ebenfalls für bereits erläuterte Elemente grundsätzlich gleiche Bezugszeichen verwendet.

Die in die Zungenschienen bzw. Flügelschienen übergehenden Schienenabschnitte 222 bzw. 224 werden außenseitig über in einer Betonschwelle 226 lösbar angeordneten Halterungen niedergehalten, die den Halterungen 24, 26 gemäß der Fig. 2, 3, 4 und 17 entsprechen. Auch sind die entsprechenden Halterungen 24, 26 formschlüssig von Einsätzen 64 aufgenommen, die in der Betonschwelle 226 eingegossen sind. Insoweit bedarf es weitergehender Erläuterungen nicht. Vielmehr wird auf die Ausführungen der Fig. 2 bis 4 und 17 verwiesen.

Die einander zugewandeten Längsränder 228, 230 der Schienenabschnitte 224, 226 werden demgegenüber mittels Spannklemmen und Zwischenplatte bzw. Brückenelement niedergehalten, wie dies im Zusammenhang mit den Fig. 8, 9, 10 und 19 erläutert worden ist. Mit anderen Worten verläuft zwischen den Schienen 222, 224 eine Halterung 232, von der zwei Paar von Schultern 234, 236, 238, 240 mit nicht näher bereichneten kanalförmigen Aufnahmen für Außenschenkel von Spannklemmen ausgehen, die den Spannklemmen zuvor beschriebener Art, also auch den Spannklemmen 184, 186 entsprechen, so dass die diesbezüglichen Bezugszeichen verwendet werden. Die Halterung 232, die konstruktiv der Halterung 170 entspricht, weist gleichfalls einen quaderförmigen Basisabschnitt 172 mit Formansatz 174 auf, der in einen in der Betonschwelle 226 eingegossenen Einsatz formschlüssig eingreift, der dem Einsatz 200 entspricht.

Quer zu der Halterung 232 verläuft eine als Brückenelement zu bezeichnende Zwischenplatte 242, die die Funktion der Zwischenplatte 188 gemäß Fig. 8, 9, 10 und 19 ausübt. Folglich ist die Zwischenplatte 242, die eine im Schnitt U-förmige Geometrie aufweist, ein getrenntes Bauelement, das auf die Halterung 232 bzw. dessen Basisabschnitt 172 aufgesetzt wird, wobei die Zwischenplatte 242 zur ordnungsgemäßen Orientierung zu der Halterung 232 entsprechende stegartige Vorsprünge 244, 246 aufweist, deren lichter Abstand gleich der Breite des Basisabschnitts 172 der Halterung 232 ist. Mit ihren Seitenrändern 248, 250 wird die Zwischenplatte 242 sodann auf die Längsränder 228, 230 der Schienenabschnitte 222, 224 positioniert, um anschließend die Spannklemmen 184, 186 in die Halterung 232, d. h. die Schultern 234, 236, 238, 240 einzusetzen bzw. einzutreiben. Auf diese Weise werden die Schienen 222, 224 innenseitig verspannt.

Eine Schnittdarstellung E-E gemäß der Fig. 14 bis 16 und 21 gibt die Situation der Weichen im Bereich der Radlenker wieder. Dabei wird die Schiene 252, entlang der Stützböcke 254 zur Aufnahme von Radlenkereinsätzen 256 angeordnet sind, über Halterungen bzw. Spannklemmen gesichert, die der Konstruktion gemäß Fig. 2 bis 4 und 17 entsprechen, also einer Situation, die der außerhalb der Weiche entspricht. Mit anderen Worten wird der Schienenabschnitt 252 bzw. dessen Fuß 258 über Spannklemmen niedergehalten, die von Halterungen ausgehen, die in einer Betonschwelle lösbar angeordnet sind, so dass entsprechend der Fig. 2 bis 4 und 17 gleiche Bezugszeichen verwendet werden. Auch wird auf die diesbezüglichen Erläuterungen ausdrücklich verwiesen.

Mit anderen Worten gehen die Einsätze 24, 26 von in der Betonschwelle 260 eingegossenen Einsätzen 64 aus, in die erstere formschlüssig mit dem jeweiligen Formansatz 58 eingreifen. Die Halterungen 24, 26 sind sodann mit der Betonschwelle 260 mittels Durchsteckschrauben 82, 84 gesichert. Auch die Stützbockplatte 255 wird entsprechend der zeichnerischen Darstellung über Durchsteckschrauben 262, 264 mit der Betonplatte in einer Art verbunden, wie diese beispielhaft im Zusammenhang mit den Fig. 2 bis 4 und 17 erläutert worden ist.

Zu erwähnen ist des Weiteren, dass zwischen den einzelnen Bauelementen und den Betonschwellen im erforderlichen Umfang Zwischenlagen angeordnet sind, die den zeichnerischen Darstellungen zu entnehmen sind, um die erforderliche Elastizität bzw. elektrische Isolierung bzw. das gleitende Verstellen der Zungenschiene zu ermöglichen. Insoweit wird jedoch auf hinlänglich aus dem Oberbau bekannte Maßnahmen verwiesen.
- 10: Backenschiene
- 12: Zwischenlage
- 14: Oberseite
- 16: Betonschwelle
- 18: Fuß
- 20: Spannklemme
- 22: Spannklemme
- 24: Halterung
- 26: Halterung
- 28: äußerer Schenkel
- 30: äußerer Schenkel
- 32: Bogenabschnitt
- 34: Bogenabschnitt
- 36: innerer Schenkel
- 38: innerer Schenkel
- 40: Bogenabschnitt
- 42: Schulter
- 44: Schulter
- 46: Hülse
- 48: Längsrand
- 50: Längsrand
- 52: Kanal
- 54: Kanal
- 56: Basisabschnitt
- 58: Formansatz
- 60: Vorsprung
- 62: Vorsprung
- 64: Einsatz
- 66: Umfangswandung
- 68: Ausbuchtung
- 70: Ausbuchtung
- 72: Boden
- 74: Oberer Rand
- 76: Oberfläche
- 78: Hülsenförmiger Abschnitt
- 80: Schaft
- 82: Durchsteckschraube
- 84: Durchsteckschraube
- 86: Erweiterung
- 88: Manschette
- 90: Mutter
- 92: Kopf
- 94: Kopf
- 96: Isolatorelement
- 98: Isolatorelement
- 100: Zungenschiene
- 102: Rippenplatte
- 104: Betonschwelle
- 106: Gleitstuhl
- 108: Seitenschenkel
- 110: Seitenschenkel
- 112: Rolle
- 114: Rolle
- 118: Stabfederelement
- 120: Stabfederelement
- 122: Widerlager
- 124: Widerlager
- 126: Abstützung
- 128: Abstützung
- 130: Endbereich
- 132: Durchsteckschraube
- 134: Manschette
- 136: Mutter
- 138: Schaft
- 140: Hülse
- 142: Halterung
- 144: Spannklemme
- 146: Aussparung
- 148: Betonschwelle
- 149: Zwischenplatte
- 150: Einsatz
- 152: Längsrandbereich
- 154: Fuß
- 156: Aussparung
- 158: Einsatz
- 160: Distanzstück
- 162: Außenwandung
- 164: Innenwandung
- 166: Steg
- 168: Längsrand
- 170: Halterung
- 172: Basisabschnitt
- 174: Formansatz
- 176: Schulter
- 178: Schulter
- 180: Schulter
- 182: Schulter
- 184: Spannklemme
- 186: Spannklemme
- 188: Zwischenplatte
- 190: Stufe
- 192: Stufe
- 194: Randabschnitt
- 196: Randabschnitt
- 198: Oberfläche
- 200: Einsatz
- 202: Basisabschnitt
- 204: Versteifungsrippe
- 206: Versteifungsrippe
- 208: Vertiefung
- 210: Boden
- 212: Hülse
- 214: Durchsteckschraube
- 216: Schaft
- 218: Mutter
- 220: Manschette
- 222: Schienenabschnitt
- 224: Schienenabschnitt
- 226: Betonschwelle
- 228: Längsrand
- 230: Längsrand
- 232: Halterung
- 234: Schulter
- 236: Schulter
- 238: Schulter
- 240: Schulter
- 242: Zwischenplatte
- 244: Vorsprung
- 246: Vorsprung
- 248: Seitenrand
- 250: Seitenrand
- 252: Schiene
- 254: Stützbock
- 255: Stützbockplatte
- 256: Randlenkereinsatz
- 258: Fuß
- 260: Betonschwelle
- 262: Durchsteckschraube
- 264: Durchsteckschraube

## Patentansprüche

1. Schienenbefestigung zur Sicherung einer Schiene (10, 100, 222, 224, 252), deren Fuß (18, 154, 258) sich mittelbar oder unmittelbar auf einer Betonschwelle (16, 104, 148, 226, 260) abstützbar ist, umfassend zumindest eine mehrere Schenkel (28, 30, 32, 34, 36, 38, 40) aufweisende elastische Spannklemme (20, 22, 144, 184, 186), von denen zumindest ein Schenkel sich innerhalb einer Aufnahme wie Schulter (42, 44, 134, 236, 238, 240, 176, 178, 180, 182) oder Kanal einer Halterung (24, 26, 142, 170, 232) erstreckt, die mit der Betonschwelle verbindbar ist, und zumindest ein weiterer Schenkel auf dem Schienenfuß abstützbar ist, wobei die Halterung (24, 26, 142, 170, 232) lösbar in der Betonschwelle (16, 104, 148, 226, 260) oder in einem auf dieser abstützbaren ersten plattenelement angeordnet und über ein Schraubelement (82, 84, 214) mit der Betonschwelle verbunden ist,
**dadurch gekennzeichnet,**
**dass** die Halterung (24, 26, 142, 170, 232) in einem aus elektrisch isolierendem Material bestehenden und in der Betonschwelle (16, 104, 148, 226, 260) eingegossenen Einsatz (64, 160, 200) angeordnet ist.

2. Schienenbefestigung nach Anspruch 1,
**dadurch gekennzeichnet,**
**dass** der Einsatz (64, 160, 200) in einer parallel zur Oberfläche der Betonschwelle (16, 104, 148, 226, 260) verlaufenden Ebene einen vorzugsweise von einer Kreisgeometrie abweichenden Querschnitt aufweist und dass die Halterung (24, 26, 142, 170, 232) formschlüssig in den Einsatz eingreift.

3. Schienenbefestigung nach zumindest einem der vorhergehenden Ansprüche,
**dadurch gekennzeichnet,**
**dass** die Halterung (24, 26, 142, 170, 232) einen Basisabschnitt (56, 172) mit bodenseitig verlaufendem Formansatz (58, 174) aufweist, der formschlüssig in den Einsatz (64, 150, 158, 200) eingreift.

4. Schienenbefestigung nach zumindest einem der vorhergehenden Ansprüche,
**dadurch gekennzeichnet,**
**dass** der Formansatz (58) eine Zylinderscheibengeometrie mit einer Umfangsfläche aufweist, von der zumindest ein Vorsprung (60, 62) und/oder eine Aussparung ausgeht.

5. Schienenbefestigung nach zumindest einem der vorhergehenden Ansprüche,
**dadurch gekennzeichnet,**
**dass** von dem Basisabschnitt (56) der Halterung (24, 26) zwei jeweils einen Schenkelabschnitt (28, 30) der Spannklemme (20, 22) aufnehmende Schultern (42, 44) ausgehen und dass zwischen den Schultern das Schraubelement wie Durchsteckschraube (82, 84) verläuft, wobei bei mit der Betonschwelle (16, 104, 148, 226, 260) verbundener Halterung Kopf (92, 94) des Schraubelementes unterhalb der Spannklemme bzw. deren Abschnitts verläuft, der sich auf dem Schienenfuß (18, 154, 228, 230, 258) abstützt.

6. Schienenbefestigung nach zumindest einem der vorhergehenden Ansprüche,
**dadurch gekennzeichnet,**
**dass** der Einsatz (64, 200) einen den Formansatz (58, 174) aufnehmenden ersten Abschnitt und einen von diesen ausgehenden von dem Schraubelement (82, 84) durchsetzten sich in der Betonschwelle (16, 104, 148, 226, 260) erstreckenden hülsenförmigen zweiten Abschnitt (78) umfasst.

7. Schienenbefestigung nach zumindest einem der vorhergehenden Ansprüche,
**dadurch gekennzeichnet,**
**dass** der erste Abschnitt des Einsatzes (64) eine Hohlzylindergeometrie mit zwei im Schnitt eine Kreisschnittgeometrie aufweisenden radial verlaufenden Vorsprüngen (68, 70) aufweist.

8. Schienenbefestigung nach zumindest einem der vorhergehenden Ansprüche,
**dadurch gekennzeichnet,**
**dass** das erste Plattenelement eine Rippenplatte (102) ist, in die die Halterung (144) formschlüssig eingreift.

9. Schienenbefestigung nach zumindest einem der vorhergehenden Ansprüche,
**dadurch gekennzeichnet,**
**dass** das erste Plattenelement eine eine Zungenschiene (100) in ihrem Wurzelbereich abstützende Zwischenplatte (149) ist, die eine Durchgangsöffnung (156) eines Querschnitts aufweist, der dem des Formansatzes (58) entspricht, und dass bodenseitig in der Durchgangsöffnung ein aus elektrisch isolierendem Material bestehendes Distanzelement (160) angeordnet ist, auf dem die Halterung (24) bzw. deren Formansatz (58) abgestützt ist.

10. Schienenbefestigung nach zumindest einem der vorhergehenden Ansprüche,
**dadurch gekennzeichnet,**
**dass** das Distanzelement (160) eine im Schnitt einer Kreisgeometrie folgende Außen- und Innenwandung (162, 164) aufweist, die über radial verlaufende Stege (166) verbunden sind.

11. Schienenbefestigung nach zumindest einem der vorhergehenden Ansprüche,
**dadurch gekennzeichnet,**
**dass** die Halterung (170, 232) zwischen zwei unmittelbar nebeneinander verlaufenden Schienen (10,100; 222, 224) angeordnet ist, dass von der Halterung Aufnahmen für zwei Spannklemmen (184, 186) ausgehen, dass die Spannklemmen auf ein zu der Halterung verstellbares zweites Plattenelement (188, 242) abgestützt sind und dass das zweite Plattenelement seinerseits auf den Schienenfüßen (18, 154) der Schienen abgestützt ist.

12. Schienenbefestigung nach zumindest einem der vorhergehenden Ansprüche,
**dadurch gekennzeichnet,**
**dass** von der Halterung (142, 232) zwei Paar von Schultern (176, 178, 180, 182, 234, 236, 238, 240) ausgehen, dass von jedem Paar der Schultern eine Spannklemme (184, 186) ausgeht und dass zwischen den zwei Paaren von Schultern das sich auf den Schienenfüßen abstützende Plattenelement (188, 242) verläuft.

13. Schienenbefestigung nach zumindest einem der vorhergehenden Ansprüche,
**dadurch gekennzeichnet,**
**dass** das zwischen den unmittelbar nebeneinander verlaufenden Schienen (10, 100, 222, 224) verlaufende und sich auf deren Füßen abstützende zweite Plattenelement (188, 242) Abstützflächen mit einer Neigung aufweist, die Neigung der Schienenfüße (18, 154, 258) in Bereichen entspricht, auf denen sich üblicherweise Spannklemmen abstützen.

14. Schienenbefestigung nach zumindest einem der vorhergehenden Ansprüche,
**dadurch gekennzeichnet,**
**dass** die zwischen den unmittelbar benachbart zueinander verlaufenden Schienen (10, 100, 222, 224) angeordnete Halterung (170, 232) einen Basisabschnitt (172) quaderförmiger Geometrie aufweist und dass der von dessen Bodenfläche ausgehende Formansatz (174) im Schnitt eine rechteckförmige Geometrie mit abgerundeten Ecken aufweist, der formschlüssig in den Einsatz (200) eingreift.

15. Schienenbefestigung nach Anspruch 14,
**dadurch gekennzeichnet,**
**dass** der Einsatz (200) einen flächigen bündig oder nahezu bündig in Oberfläche (198) der Betonschwelle (148, 226) übergehenden äußeren Abschnitt (202) umfasst, dessen flächige Erstreckung größer als die des Basisabschnitts (172) der Halterung (70) ist, und dass mittig in dem äußeren Abschnitt eine den Formansatz (174) der Halterung formschlüssig aufnehmende Vertiefung (208) verläuft, von der ein von dem Schraubelement (214) durchsetzter hülsenförmiger Abschnitt (212) ausgeht.

16. Schienenbefestigung nach Anspruch 15,
**dadurch gekennzeichnet,**
**dass** der äußere Abschnitt (202) des Einsatzes (200) unterseitig radial verlaufende Versteifungsrippen (204, 206) aufweist.

17. Schienenbefestigung nach zumindest einem der vorhergehenden Ansprüche,
**dadurch gekennzeichnet,**
**dass** der Einsatz (64, 158, 200) aus elektrisch isolierendem Material besteht.

## Claims

1. Rail fastening for securing a rail (10, 100, 222, 224, 252) whose foot (18, 154, 258) indirectly or directly rests on a concrete sleeper (16, 104, 148, 226, 260), comprising at least one elastic clip (20, 22, 144, 184, 186) having several legs (28, 30, 32, 34, 36, 38, 40) of which at least one leg extends inside a receptacle such as a shoulder (42, 44, 134, 236, 238, 240, 176, 180, 182) or channel of a holder (24, 26, 142, 170, 232) that is connectable to the concrete sleeper, and at least one further leg rests on the rail foot, with the holder (24, 26, 142, 170, 232) being arranged detachably in the concrete sleeper (16, 104, 148, 226, 260) or in a first plate element (102, 149) resting thereon and being connectable to the concrete sleeper by a bolt element (82, 84, 214),
**characterized in**
**that** the holder (24, 26, 142, 170, 232) is arranged in an insert (64, 160, 200) consisting of electrically insulating material and being cast in the concrete sleeper (16, 104, 148, 226, 260).

2. Rail fastening according to Claim 1,
**characterized in**
**that** the insert (64, 160, 200) has in a plane running parallel to the surface of the concrete sleeper (16, 104, 148, 226, 260) a cross-section preferably differing from a circular geometry and that the holder (24, 26, 142, 170, 232) positively engages in the insert.

3. Rail fastening according to at least one of the preceding claims,
**characterized in**
**that** the holder (24, 26, 142, 170, 232) has a base section (56, 172) with shaped extension (58, 174) running at the bottom side and positively engaging in the insert (64, 116, 150, 158, 200).

4. Rail fastening according to at least one of the preceding claims,
**characterized in**
**that** the shaped extension (58) has a cylinder disc geometry with a peripheral surface from which origins at least one projection (60, 62) and/or a recess.

5. Rail fastening according to at least one of the preceding claims,
**characterized in**
**that** two shoulders (42, 44) each receiving a leg section (28, 30) of the clip (20, 22) originate from the base section (56) of the holder (24, 26) and that the bolt element such as through-bolt (82, 84) passes between the shoulders, where the head (92, 94) of the bolt element is underneath the clip or its section resting on the rail foot (18, 154, 228, 230, 258) when the holder is connected to the concrete sleeper (16, 104, 148, 226, 260).

6. Rail fastening according to at least one of the preceding claims,
**characterized in**
**that** the insert (64, 200) comprises a first section receiving the shaped extension (58, 174) and a second sleeve-like section (78) extending in the concrete sleeper (16, 104, 148, 226, 260), passed through by the bolt element (82, 84) and originating from the first section.

7. Rail fastening according to at least one of the preceding claims,
**characterized in**
**that** the first section of the insert (64) has a hollow cylinder geometry with two radial protrusions (68, 70) having a circular geometry in section.

8. Rail fastening according to at least one of the preceding claims,
**characterized in**
**that** the first plate element is a ribbed plate (102) in which the holder (144) positively engages.

9. Rail fastening according to at least one of the preceding claims,
**characterized in**
**that** the first plate element is an intermediate plate (149) supporting a tongue rail (100) in its root area and having a through opening (156) with a cross-section matching that of the shaped extension (58), and that at the bottom side a spacer element (160) comprising electrically insulating material is arranged in the through opening and supports the holder (24) or its shaped extension (58).

10. Rail fastening according to at least one of the preceding claims,
**characterized in**
**that** the spacer element (160) has an outer and inner wall (162, 164) following a circular geometry in section and connected by radial webs (166).

11. Rail fastening according to at least one of the preceding claims,
**characterized in**
**that** the holder (170, 232) is arranged between two rails (10, 100; 222, 224) running directly next to one another, that receptacles for two clips (184, 186) originate from the holder, that the clips rest on a second plate element (188, 242) adjustable relative to the holder, and that the second plate element in turn rests on the rail feet (18, 154) of the rails.

12. Rail fastening according to at least one of the preceding claims,
**characterized in**
**that** two pairs of shoulders (176, 178, 180, 182, 234, 236, 238, 240) originate from the holder (142, 232), that a clip (184, 186) originates from each pair of shoulders and that the plate element (188, 242) resting on the rail feet runs between the two pairs of shoulders.

13. Rail fastening according to at least one of the preceding claims,
**characterized in**
**that** the second plate element (188, 242) running between the rails (10, 100, 222, 224) running directly next to one another and resting on their feet has supporting surfaces with an inclination matching inclination of the rail feet (18, 154, 258) in areas which usually support clips.

14. Rail fastening according to at least one of the preceding claims,
**characterized in**
**that** the holder (170, 232) arranged between the rails (10, 100, 222, 224) running directly next to one another has a base section (172) of block-like geometry and that the shaped extension (174) originating from the bottom surface of said base section has a geometry rectangular in section with rounded corners that positively engages in the insert (200).

15. Rail fastening according to Claim 14,
**characterized in**
**that** the insert (200) comprises a plane section (202) merging flush or almost flush with the surface (198) of the concrete sleeper (148, 226) and whose surface extent is greater than that of the base section (172) of the holder (70) and that a depression (208) positively receiving the shaped extension (174) of the holder is in the centre of the outer section, from which depression originates a sleeve-like section (212) passed through by the bolt element (214).

16. Rail fastening according to Claim 15,
**characterized in**
**that** the outer section (202) of the insert (200) has on the underside radial reinforcing ribs (204, 206).

17. Rail fastening according to at least one of the preceding claims,
**characterized in**
**that** the insert (64, 116, 158, 200) consists of electrically insulating material.

## Revendications

1. Fixation pour rail destinée à bloquer un rail (10, 100, 222, 224, 252) dont le patin (18, 154, 258) peut prendre appui directement ou indirectement sur une traverse en béton armé (16, 104, 148, 226, 260), comportant au moins une attache élastique (20, 22, 144, 184, 186) présentant plusieurs branches (28, 30, 32, 34, 36, 38, 40), parmi lesquelles au moins une branche s'étend à l'intérieur d'un logement, tel qu'un épaulement (42, 44, 134, 236, 238, 240, 176, 178, 180, 182) ou un canal d'un élément de maintien (24, 26, 142, 170, 232) qui peut être raccordé à la traverse en béton armé, et au moins une autre branche pouvant prendre appui sur le patin de rail, sachant que l'élément de maintien (24, 26, 142, 170, 232) est disposé de manière amovible dans la traverse en béton armé (16, 104, 148, 226, 260) ou dans un premier élément en forme de plaque (102, 149) pouvant prendre appui sur celle-ci, et peut être relié à la traverse en béton armé par l'intermédiaire d'un élément à visser (82, 84, 214),
**caractérisée en ce**
**que** l'élément de maintien (24, 26, 142, 170, 232) est disposé dans un insert (64, 160, 200) composé d'un matériau électriquement isolant et coulé dans la traverse en béton armé (16, 104, 148, 226, 260).

2. Fixation pour rail selon la revendication 1,
**caractérisée en ce**
**que** l'insert (64, 160, 200) présente, sur un plan s'étendant parallèlement à la surface de la traverse en béton armé (16, 104, 148, 226, 260), une coupe transversale de préférence divergente d'une géométrie circulaire, et que l'élément de maintien (24, 26, 142, 170, 232) s'engage dans l'insert par complémentarité de forme.

3. Fixation pour rail selon au moins l'une des revendications précédentes,
**caractérisée en ce**
**que** l'élément de maintien (24, 26, 142, 170, 232) présente une section de base (56, 172) avec à son fond une extension façonnée (58, 174) qui s'engage par complémentarité de forme dans l'insert (64, 150, 158, 200).

4. Fixation pour rail selon au moins l'une des revendications précédentes,
**caractérisée en ce**
l'extension façonnée (58) présente une géométrie de disque cylindrique avec une surface circonférentielle de laquelle part au moins une saillie (60, 62) et/ou un évidement.

5. Fixation pour rail selon au moins l'une des revendications précédentes,
**caractérisée en ce**
**que** deux épaulements (42, 44) logeant respectivement une section de branche (28, 30) de l'attache (20, 22) partent de la section de base (56) de l'élément de maintien (24, 26), et que l'élément à visser, tel qu'une vis traversante (82, 84) s'étend entre les deux épaulements, sachant que lorsque l'élément de maintien est raccordé à la traverse en béton armé (16, 104, 148, 226, 260), la tête (92, 94) de l'élément à visser s'étend en dessous de l'attache ou de sa section prenant appui sur le patin du rail (18, 154, 228, 230, 258).

6. Fixation pour rail selon au moins l'une des revendications précédentes,
**caractérisée en ce**
**que** l'insert (64, 200) comprend une première section logeant l'extension façonnée (58, 174) et une seconde section (78) en forme de tube partant de la première, traversée par l'élément à visser (82, 84) et s'étendant dans la traverse en béton armé (16, 104, 148, 226, 260).

7. Fixation pour rail selon au moins l'une des revendications précédentes,
**caractérisée en ce**
**que** la première section de l'insert (64) présente une géométrie cylindrique creuse avec deux saillies (68, 70) s'étendant radialement et présentant une géométrie circulaire en coupe.

8. Fixation pour rail selon au moins l'une des revendications précédentes,
**caractérisée en ce**
**que** le premier élément en forme de plaque est une plaque à nervures (102) dans laquelle l'élément de maintien (144) s'engage par complémentarité de forme.

9. Fixation pour rail selon au moins l'une des revendications précédentes,
**caractérisée en ce**
**que** le premier élément en forme de plaque est une plaque intermédiaire (149) supportant à sa base une lame d'aiguille (100) et présentant un orifice de passage (156) avec une section transversale correspondant à celle de l'extension façonnée (58), et qu'est disposé du côté du fond, dans l'orifice de passage, un élément d'écartement (160) en matériau électriquement isolant, sur lequel l'élément de maintien (24) ou son extension façonnée (58) s'appuie.

10. Fixation pour rail selon au moins l'une des revendications précédentes,
**caractérisée en ce**
**que** l'élément d'écartement (160) présente en coupe une paroi extérieure et une paroi intérieure (162, 164) suivant une géométrie circulaire, lesquelles sont reliées par l'intermédiaire de barres radiales (166).

11. Fixation pour rail selon au moins l'une des revendications précédentes,
**caractérisée en ce**
**que** l'élément de maintien (170, 232) est disposé entre deux rails (10,100 ; 222, 224) s'étendant directement l'un à côté de l'autre, que des logements pour deux attaches (184, 186) partent de l'élément de maintien, que les attaches s'appuient sur un second élément en forme de plaque (188, 242) réglable par rapport à l'élément de maintien, et que le second élément en forme de plaque s'appuie de son côté sur les patins (18, 154) des rails.

12. Fixation pour rail selon au moins l'une des revendications précédentes,
**caractérisée en ce**
**que** deux paires d'épaulement (176, 178, 180, 182, 234, 236, 238, 240) partent de l'élément de maintien (142, 232), que de chacune des paires d'épaulements part une attache (184, 186), et qu'entre les deux paires d'épaulements s'étend l'élément en forme de plaque (188, 242) s'appuyant sur les patins de rail.

13. Fixation pour rail selon au moins l'une des revendications précédentes,
**caractérisée en ce**
**que** le second élément en forme de plaque (188, 242) situé entre les rails (10, 100, 222, 224) s'étendant directement l'un à côté de l'autre et appuyé sur leurs patins présente une surface d'appui inclinée, l'inclinaison correspondant à celle des patins (18, 154, 258) dans des sections sur lesquelles s'appuient habituellement les attaches.

14. Fixation pour rail selon au moins l'une des revendications précédentes,
**caractérisée en ce**
**que** l'élément de maintien (170, 232) disposé entre les rails (10, 100, 222, 224) s'étendant directement l'un à côté de l'autre présente une section de base (172) de géométrie parallélépipédique, et que l'extension façonnée (174) partant de la face inférieure de ladite section de base présente en coupe une géométrie rectangulaire avec des coins arrondis et s'engage dans l'insert (200) par complémentarité de forme.

15. Fixation pour rail selon la revendication 14,
**caractérisée en ce**
**que** l'insert (200) comprend une section extérieure (202) plane se prolongeant par affleurement ou pratiquement par affleurement dans la surface (198) de la traverse en béton armé (148, 226), l'étendue plane de cette section étant supérieure à celle de la section de base (172) de l'élément de maintien (70), et que, au centre de la section extérieure, s'étend un renfoncement (208) logeant par complémentarité de forme l'extension façonnée (174) de l'élément de maintien, duquel renfoncement part une section (212) de forme tubulaire traversée par l'élément à visser (214).

16. Fixation pour rail selon la revendication 15,
**caractérisée en ce**
**que** la section extérieure (202) de l'insert (200) présente sur la face inférieure des nervures de renforcement (204, 206) s'étendant radialement.

17. Fixation pour rail selon au moins l'une des revendications précédentes,
**caractérisée en ce**
**que** l'insert (64, 158, 200) est composé d'un matériau électriquement isolant.
